# EUROPÄISCHE PATENTSCHRIFT

(11) **EP 2 694 250 B1**
(45) Veröffentlichungstag und Bekanntmachung des Hinweises auf die Patenterteilung: **11.02.2015**
(21) Anmeldenummer: 12715596.8
(22) Anmeldetag: 05.04.2012
(51) Int. Cl.: B24D 13/14, B24B 29/00, B24B 57/02, B24B 31/116

(54) **VORRICHTUNG ZUM POLIEREN VON WERKSTÜCKOBERFLÄCHEN**
DEVICE FOR POLISHING WORKPIECE SURFACES
DISPOSITIF DE POLISSAGE DE SURFACES DE PIÈCES

(30) Priorität: 06.04.2011 DE 202011004912 U
(43) Veröffentlichungstag der Anmeldung: 12.02.2014
(73) Patentinhaber: Deckel Maho Seebach GmbH, 99846 Seebach (DE)
(72) Erfinder: NÜßLEIN, Tobias, 82538 Geretsried / Gelting (DE)
(74) Vertreter: Beetz & Partner mbB
(86) Internationale Anmeldenummer: PCT/EP2012/001534
(87) Internationale Veröffentlichungsnummer: WO 2012/136376

(56) Entgegenhaltungen:
- EP-A2- 0 196 832
- DE-A1-102006 017 664
- DE-B3- 10 314 625

## Beschreibung

Die Erfindung betrifft eine Vorrichtung zum Polieren von vorzugsweise metallischen Werkstückoberflächen, die ein in mehreren Achsen bewegbares Polierwerkzeug mit einem daran befestigten Polierkopf aufweist.

Obgleich eine Vielzahl von Poliermaschinen mit Feinschleif- und/oder Polierwerkzeugen zum Polieren verschiedenartigster Werkstücke bekannt ist, werden bisher die gespanten Oberflächen von in Bearbeitungszentren und programmgesteuerten Fräsmaschinen hergestellten Formen manuell hochglanzpoliert. Bei großvolumigen Formen für Pressen sind die von Hand durchzuführenden Polierarbeiten mit einem extrem hohen Zeitaufwand verbunden. Da ferner die Formen häufig komplexe Oberflächen mit Rundungen, Kanten und Wölbungen aufweisen, war bisher ein automatisiertes Polieren der Gesamtflächen incl. ihrer kritischen Bereiche mittels der programmgesteuerten Fräsmaschine nicht möglich. Das bis zum Hochglanz meist mehrstufig manuell oder auch unter Verwendung von Handmaschinen durchzuführende Polieren von Press- und Gussformen ist äußerst zeitaufwendig und verlangt ein hochqualifiziertes, erfahrenes Personal.

Zum Polieren von einfach gewölbten Glasflächen bei der Herstellung von optischen Linsen ist es aus der DE 103 14 625 B3 bekannt, einen gezielten Materialabtrag an der Werkstückoberfläche durch Feinschleifen oder Polieren mittels eines drehangetriebenen Polierwerkzeugs vorzunehmen. Das Polierwerkzeug enthält einen Werkzeugschaft, der über eine Werkzeugaufnahme in einer Spindel einer speziellen Poliermaschine oder eines Roboters befestigt wird. Am Werkzeugschaft ist ein hohlzylindrischer Kopf montiert, in dessen nach außen offener Kammer ein zylindrisches Polierelement längsbeweglich aufgenommen ist. Die innere Rückseite des rotierend und oszillierend bewegten Polierelements wird von einer Poliersuspension beaufschlagt, die das Polierelement mit seiner ringzylindrischen Polierfläche gegen die gewölbte Oberfläche des Glas-Werkstücks drückt. Die Poliersuspension gelangt durch einen Ringspalt zwischen dem Polierelement und der Kammerwand auf die zu polierende Glasfläche. Diese Vorrichtung lässt sich nicht in programmgesteuerten Fräsmaschinen und Bearbeitungszentren einsetzen und kann die bei Pressformen häufigen engen Wölbungen nicht mit der erforderlichen Genauigkeit bearbeiten.

Ferner ist aus der DE 10 2006 017 664 A1 ein Verfahren und eine Vorrichtung für die Formenherstellung bekannt, bei dem eine dreidimensionale Form aus einem Materialblock mittels einer Bearbeitungsmaschine herausgefräst und anschließend die Formoberfläche in mehreren Bearbeitungsvorgängen mittels der in fünf Achsen bewegbaren Arbeitsspindel durch Feinschleifen und Polieren geglättet wird. Die zum Polieren eingesetzten Werkzeuge weisen einen etwa kugelförmigen Kopf auf, der am freien Ende eines längs bewegbaren Stifts befestigt ist. Der Polierkopf besteht aus einem geeigneten in Grenzen verformbaren Werkstoff, beispielsweise aus Filz, Gewebefasern, Kunststoff, etc. Der Polierkopf wird durch ein eingebautes Federelement mit vorgegebenem Andruck an die zu glättende Formoberfläche des jeweiligen Werkstücks angedrückt, wobei die Größe dieses Andrucks über die Maschinensteuerung eingestellt werden kann. Allerdings ergeben sich bei diesen Poliervorgängen Probleme bei der wirksamen Zufuhr des Poliermittels zu dem zu bearbeitenden Oberflächenbereich.

Aufgabe der Erfindung ist es, ein System zum automatisierten Polieren von insbesondere gespanten Werkstückoberflächen mittels einer programmgesteuerten Fräsmaschine zu schaffen, das in die Arbeitsabläufe der Fräsmaschine integrierbar ist und eine Optimierung der Poliervorgänge sowie eine geregelte Zuführung des Poliermittels zum bearbeiteten Oberflächenbereich gewährleistet.

Zur Lösung der vorgenannten Aufgabe ist gemäß Anspruch 1 Gegenstand der Erfindung eine Vorrichtung zum Polieren von spanend bearbeiteten Werkstücken, die ein in die Arbeitsspindel der Bearbeitungsmaschine einwechselbares Polierwerkzeug mit einem daran endseitig angeordneten Polierkopf aufweist, wobei der Werkzeugschaft des Polierwerkzeugs eine mit Druck beaufschlagte Kammer enthält, die zumindest teilweise mit Poliermittel gefüllt und mit dem Polierkopf verbunden ist, wobei dieser Polierkopf Durchgänge für das aus der Kammer verdrängte Poliermittel aufweist. Das über die Arbeitsspindel von der Werkzeugmaschine in mehreren Achsen, insbesondere in fünf Achsen, bewegbare mehrteilige Polierwerkzeug enthält einen Schaft und einen an dessen freiem Ende angeordneten Polierkopf. Der Werkzeugschaft ist an einer Werkzeugaufnahme, z.B. einem sog. Werkzeugkegel, montierbar, die in der Arbeitsspindel der CNC-gesteuerten Fräsmaschine in herkömmlicher Weise eingespannt wird. Der in vorgegebenen Drehzahlbereichen von einigen 1000 Upm über die Arbeitsspindel drehangetriebene Polierkopf besteht vorzugsweise aus einem verschleißfesten verformbaren Material und wird mittels der Arbeitsspindel mit einem praktisch konstanten leichten Andruck auf der zu bearbeitenden Werkstückfläche bewegt.

Ein wesentlicher Aspekt der Erfindung ist darin zu sehen, dass das Polierwerkzeug bzw. auch eine Serie von unterschiedlichen Polierwerkzeugen in das Funktionssystem einer vorzugsweise in fünf Achsen arbeitenden programmgesteuerten Fräsmaschine integriert ist, sodass nach Beendigung der Schleif- bzw. Schlichtarbeiten ein ggf. mehrstufiges Polieren an dem Werkstück in gleicher Aufspannung und ohne zeitliche Unterbrechung vorgenommen werden kann. In dem erfindungsgemäßen Bearbeitungssystem besteht die Möglichkeit, mehrere Polierwerkzeuge mit den entsprechenden Werkzeugaufnahmen in einem entsprechend ausgelegten Werkzeugmagazin vorzuhalten und diese bei Bedarf mittels des maschineneigenen Werkzeugwechslers in herkömmlicher Weise in die Arbeitsspindel ein- bzw. auszuwechseln. Da die Polierarbeiten, beispielsweise bestehend aus Vorpolitur und Hochglanzpolieren, eine erhebliche Zeit in Anspruch nehmen, empfiehlt es sich, das Polieren von größeren Werkstücken während der Nachtschicht vorzunehmen.

Erfindungsgemäß ist im Werkzeugschaft ein mit der Druckmittelversorgung der Werkzeugmaschine kommunizierender Druckmittelkanal ausgebildet, der entweder bis zum Schaftende oder aber bis zu einer Kammer im Schaft führt, die eine Kolben-Zylinder-Einheit bildet. Der Kolben dieser Kolben-Zylinder-Einheit wird über den Längskanal mit Druckmittel der Werkzeugmaschine beaufschlagt und drückt gegen eine Poliermittelfüllung, mit welcher die Zylinderkammer gefüllt ist. Durch den auf den in der Kammer längs verschiebbaren Kolben ausgeübten Druck wird das mehr oder weniger viskose Poliermittel über endseitig ausmündende Bohrungen im Werkzeugschaft in den Polierkopf ausgetrieben. Auf diese Weise wird der Polierkopf mit dem Poliermittel versorgt. Damit das Poliermittel in ausreichender und einstellbarer Menge an die Außenfläche des Polierkopfes gelangen kann, weist der Polierkopf Durchgänge für das Poliermittel auf, wobei hierzu der Polierkopf eine geeignete Porosität oder feine Durchgangsbohrungen aufweisen kann. Durch die bei der Rotation des Polierkopfes wirksamen Zentrifugalkräfte erfolgt eine gleichmäßige Verteilung des Poliermittels an der Kopfoberfläche.

Bei einer für die Praxis besonders zweckmäßigen Variante der erfindungsgemäßen Vorrichtung ist die Kolben-Zylinder-Einheit in Form einer auswechselbaren Kartusche ausgebildet, die in die Kammer des Werkzeugschaftes eingesetzt werden kann. Diese Kartusche besteht vorzugsweise aus einem geeigneten - preisgünstigen - Kunststoff und ihre Zylinderkammer unterhalb des Kolbens ist mit einer vorgegebenen Menge an Poliermittel gefüllt. Das Poliermittel kann eine für den jeweils durchzuführenden Poliervorgang gezielt ausgewählte Viskosität und Körnung haben.

Vorzugsweise kann der Werkzeugschaft aus mehreren Einzelteilen bestehen, beispielsweise aus einem maschinenseitigen Einspannteil, der Fixier- bzw. Spannelemente für den festen Einbau in eine Werkzeugaufnahme aufweist, sowie aus einem die Kolben-Zylinder-Einheit und den Polierkopf enthaltenden Schaftteil. Bei diesem Polierwerkzeug kann der außenseitige Schaftteil austauschbar sein, beispielsweise unterschiedliche Durchmesser und Längen haben, damit verschiedenartige Polierarbeiten ausgeführt werden können. Nach Lösen der Verbindungsmittel zum maschinenseitigen Einspannteil kann der außenseitige Schaftteil demontiert und die Kartusche gegen eine neue Kartusche mit gleichem oder anderem Poliermittel ausgetauscht werden.

Eine optimierte Anpassung an unterschiedliche Werkstückmaterialien und -formen kann gemäß einer anderen zweckmäßigen Weiterbildung der Erfindung erreicht werden, indem der Polierkopf aus geeigneten Faser-Verbund-Werkstoffen hergestellt wird. Durch eine lösbare Verbindung des Polierkopfes mit dem außenseitigen Schaftteil können beispielsweise verschlissene Polierköpfe schnell und einfach ausgetauscht werden. Als hinsichtlich Abtragswirkung und Verschleiß besonders geeignete Materialien haben sich Verbundwerkstoffe erwiesen, bestehend aus einem elastisch verformbaren Innenkörper und einem auf dessen Oberfläche fest haftend aufgebrachten Gewebe aus extrem belastbaren, zugfesten und temperaturbeständigen synthetischen Fasern, wie sie beispielsweise als PBO-Gewebe unter dem Markennamen "Zylon" erhältlich sind. Mit diesem PBO-Gewebe kann der innere Gummitragkörper des Polierkopfes ein- oder mehrlagig versehen sein. Praktisch möglich ist auch die Anordnung einer ersten Lage aus einem verfilzten Fasermaterial und darauf einem grobmaschigen PBO-Gewebe als Verschleißschutz.

Bei den programmgesteuerten Fräsmaschinen und Bearbeitungszentren, in denen die erfindungsgemäße Vorrichtung eingesetzt wird, sind die KS-Medien, wie interner Kühlschmierstoff, externer Kühlschmierstoff und äußere Blasluft, während der Polierbearbeitung gesperrt. Es wird lediglich die Blasluft durch die Spindelmitte der Arbeitsspindel verwendet, die den erforderlichen Druck auf den Kolben in der Kolben-Zylinder-Einheit und damit auch auf das Poliermittel ausübt. Die Regulierung dieser internen Blasluft erfolgt durch ein Druckregelventil, das von der Maschinensteuerung angesteuert wird und damit die aus der Kammer zum Polierkopf hin verdrängte Poliermittelmenge reguliert. Diese auf die wirksame Oberfläche des Polierkopfes geförderte Menge an Poliermittel kann je nach den Polieraufgaben, den zu bearbeitenden Materialien, der Zusammensetzung des Poliermittels sowie auch anderer Parameter des Poliervorgangs, z.B. des Andruckes des Polierkopfes an das Werkstück, über den Druck der Blasluft in der Arbeitsspindel oder auch mittels einer Einstelldüse eingestellt bzw. variiert werden, wobei letztere in dem Kanalabschnitt des äußeren Schaftteils zwischen der Zylinderkammer und dem Polierkopf angeordnet ist.

Im Folgenden werden Ausführungsbeispiele der Erfindung anhand der Zeichnung im Einzelnen beschrieben. Es zeigen:
- Fig. 1: den vorderen Teil einer Frässpindel, eine Werkzeugaufnahme und eine Ausführung eines Polierwerkzeugs in teilgeschnittener Seitenansicht;
- Fig. 2: ein Polierwerkzeug ohne Werkzeugaufnahme im Axialschnitt;
- Fig. 2a: den vorderen Teil des Polierwerkzeugs nach Fig. 2 mit einem abgewandelten Polierkopf im Axialschnitt;
- Fig. 3, 4: in unterschiedliche Werkzeugaufnahmen eingespannte Polierwerkzeuge in teilgeschnittener Seitenansicht;
- Fig. 5: ein Schaltbild der inneren Blasluft-Steuerung der Arbeitsspindel mit einem Druckregelventil.

In Fig. 1 ist der Endteil einer Arbeitsspindel 1 im axialen Teilschnitt einer - nicht dargestellten - in z.B. fünf Achsen programmgesteuerten Fräsmaschine dargestellt, wobei diese Arbeitsspindel 1 als sog. Motorspindel ausgebildet ist. In dieser Arbeitsspindel 1 ist in ihrer durchgehenden Zentralbohrung eine hydraulisch spannbare Zange 2 axial verschiebbar gelagert, mit der eine Werkzeugaufnahme 4 über geeignete innere Spannglieder in der Arbeitsspindel 1 lösbar fixiert werden kann. Weiterhin enthält die Arbeitsspindel 1 zentrale Strömungskanäle für Kühlschmiermittel und Druckluft. Diese Medien werden während der Fräsbearbeitung durch das Fräswerkzeug hindurch auf die bearbeitete Werkstückfläche gespritzt. Die in Fig. 1 dargestellte Werkzeugaufnahme 4 entspricht der Ausführung WZ_HSK63 der Fig. 4. In entsprechender Weise kann statt dieser Werkzeugaufnahme 4 eine in Fig. 3 dargestellte Steilkegel-Werkzeugaufnahme WZ_SK40 eingesetzt werden - bei entsprechender Ausgestaltung der Arbeitsspindel 1. Beide Werkzeugaufnahmen können mittels eines gebräuchlichen Werkzeugwechslers automatisch in die Arbeitsspindel ein- und ausgewechselt werden.

In der Zeichnung ist als ein Ausführungsbeispiel der Erfindung ein Polierwerkzeug 10 dargestellt, das einen aus zwei Teilen 11, 12 über eine Muffe 13 zusammengebauten Werkzeugschaft 15 aufweist. Die beiden Schaftteile 11, 12 haben eine zylindrische Außenform und bestehen zur Erzielung einer ausreichenden Biegesteifigkeit aus Metall oder aus einem ausreichend festen und formbeständigen Kunststoff. Am freien Ende des äußeren Schaftteils 11 ist ein hier etwa halbkugelförmiger Polierkopf 16 befestigt, der einen geringfügig größeren Außendurchmesser als der äußere Schaftteil 11 haben kann.

Der Polierkopf 16 besteht aus einem geeigneten Material, beispielsweise aus verfestigtem Filz, aus einem schwammartigen oder bürstenartigen Werkstoff, einem in gewissen Grenzen formbaren Elastomer, einem Faserverbundwerkstoff od. dgl. In der Praxis hat sich ein Polierkopf besonders bewährt, der einen inneren Körper aus einem Gummi oder Elastomer von vorbestimmter Härte aufweist, auf dessen Oberflächenbereich ein Gewebe aus hochfesten synthetischen Fasern, z.B. aus einem PBO-Gewebe, befestigt ist. Diese Fasern sind unter dem Markennamen "Zylon" erhältlich.

In den Figuren 2, 2a sind zwei mögliche Ausführungen von Polierköpfen 16 im schematischen Axialschnitt dargestellt. Wie ersichtlich hat jeder Polierkopf 16 eine abgerundete bzw. kugelsegmentförmige Gestalt und kann am freien Endabschnitt des Schaftteils 11 lösbar oder auch dauerhaft beispielsweise durch Klebung oder Vulkanisation befestigt sein. Praktikabel ist auch ein Fräskopf mit einer rotierenden Drahtbürste, deren Drähte parallel zur Drehachse der Drahtbürste verlaufen und etwa senkrecht zur Werkstückoberfläche ausgerichtet sind.

Der Werkzeugschaft 15 des erfindungsgemäßen Polierwerkzeugs 10 kann mehrteilig oder auch einteilig ausgebildet sein, wobei ein zum Polieren benötigtes flüssiges oder pastöses Poliermittel geeigneter Viskosität auf die Außenfläche des Polierkopfes 16 kontinuierlich oder intermittierend aufgebracht wird. Der mehrteilige Werkzeugschaft 15 weist einen maschinenseitigen inneren Schaftteil 12 auf, in dem ein zentraler Längskanal 18 ausgebildet ist. Dieser Längskanal 18 ist an das Druckluftsystem der Fräsmaschine bzw. deren Arbeitsspindel angeschlossen. Die Zuleitung der Druckluft im Polierbetrieb erfolgt über eine in Fig. 5 schematisch dargestellte Druckregelung. Ein Druckregelventil 38 reguliert die Zufuhr der inneren Blasluft in die Arbeitsspindel 1. Die Zufuhr anderer Betriebsmittel wie Kühlschmierstoff zur Arbeitsspindel 1 bzw. zum Polierwerkzeug 10 ist während des Polierbetriebs gesperrt.

Wie aus Fig. 2 weiter ersichtlich, ist zur Drehsicherung in dem inneren Schaftteil 12 eine Fixierkerbe 19 ausgebildet, in die eine in die Werkzeugaufnahme 4 eingeschraubte Senkschraube 20 eintaucht (vgl. Fig. 4). In dem in Fig. 2 linken äußeren Schaftteil 11 ist eine zylindrische Kammer 22 in Form einer rechtsseitig offenen Ausnehmung ausgebildet, die sich über einen konischen Endabschnitt 23 zu einer Bohrung 24 von verringertem Durchmesser erstreckt. Stromab dieser Bohrung 24 befindet sich in einem axialen Kanal 25 ein hahnartiges Stellventil 26. Der Kanal 25 endet in einem vom Polierkopf 16 umgebenen trichterförmigen Druckraum 27, von dem mehrere Durchgangsbohrungen 28 im Polierkopf 16 bis zu dessen Außenseite verlaufen. Diese Bohrungen 28 bilden Durchgänge für ein aus der Kammer 22 durch Druckbeaufschlagung des in dieser Kammer 22 längs verschiebbar vorgesehenen Kolbens 31 herausgedrücktes Poliermittels. Die Kammer 22 kann direkt mit einem flüssigen oder pastenförmigen Poliermittel gefüllt sein, das durch Einwirkung von äußerem Druck auf den in der Kammer 22 längsverschiebbaren Verdrängerkolben 31 zum Polierkopf 16 gedrückt wird.

Bei dem Polierwerkzeug 10 nach Fig. 2 ist im Inneren der langgestreckten zylindrischen Kammer 22 im äußeren Schaftteil 11 der Kolben 31 in Axialrichtung verschiebbar angeordnet, dessen in Fig. 2 rechte Stirnseite von der inneren Blasluft der Arbeitsspindel beaufschlagt wird und gegen eine Füllung an Poliermittel in dem linken Abschnitt der Kammer drückt. Bei dieser Ausführung muss der Schaftteil 11 durch Lösen der Überwurfmutter 13 vom maschinenseitigen Schaftteil 12 getrennt werden, wenn das Poliermittel aufgebraucht ist und die Kammer 22 neu gefüllt werden muss; Gleiches gilt, wenn ein anderer Polierkopf 16 eingesetzt werden soll.

Eine vorteilhafte Variante ist der Fig. 2 entnehmbar. Bei dieser Ausführung ist in dem hohlzylindrischen Schaftteil 11, d.h. in der zylindrischen Kammer 22, eine preisgünstige Kartusche 30 aus z.B. Kunststoff eingesetzt, in welcher der Kolben 31 axial verschiebbar geführt ist. Diese Kartusche 30 erstreckt sich über die gesamte Länge der zylindrischen Kammer 22 bis in eine tiefe Ringnut im verbreiterten Endteil des in Fig. 2 rechten Schaftteils 12. Die in Fig. 2 linke Kammer 32 der Kartusche 30 ist mit einem geeigneten Poliermittel gefüllt. Druckluft wird über den zentralen Längskanal 18 in die Druckkammer 33 an der rechten Seite des Kolbens 31 entweder kontinuierlich oder in Form von zeitlich geregelten Druckstößen eingeführt, wodurch auf den Kolben 31 nach links gerichtete Druckkräfte ausgeübt werden. Die Kartusche 30 ist formschlüssig in der zylindrischen Kammer 22 des Schaftteils 11 gehalten und durch die Schraubmuffe 13 auch im Schaftteil 12 festgelegt. Vorzugsweise besteht die Kartusche 30 und auch der Kolben 31 aus einem geeigneten Kunststoff und kann nach dem vollständigen Herausdrücken des Poliermittels auf einfache Weise lediglich durch Aufschrauben der Gewindemuffe 13 und Herausziehen der Kartusche 30 aus dem Schaftteil 11 ausgewechselt werden.

Bei den dargestellten Ausführungsbeispielen besteht der Polierkopf 16 vorzugsweise aus einem Körper aus z.B. durch Fasereinlagen verfestigtem Elastomer, beispielsweise aus einem Gummi von vorgegebener Härte. Die Oberfläche des Polierkopfes 16 kann aufgerauht sein und/oder Vertiefungen in Form von Schlitzen, Kerben oder Einsenkungen aufweisen, die eine gewisse Depotfunktion für das Poliermittel haben.

Der Polierkopf 16 kann auch mehrere äußere Lagen enthalten, von denen eine Ausführung in Fig. 2a dargestellt ist. Der Körper dieses Polierkopfes 16 besteht ebenfalls aus einem ggf. durch kurze Fasern verstärkten Elastomer, auf dessen Oberseite eine Schicht 29a aus einem Faserwerkstoff, z.B. einem Filz, und auf dieser Schicht 29a ein Gewebe 29b aus hochfesten synthetischen Fasern dauerhaft befestigt sind. Diese Ausführung des Polierkopfes 16 ist außerordentlich verschleißfest, ergibt je nach der Maschenweite des Gewebes 29b gewünschte Abtragsraten und hat eine hervorragende Temperaturbeständigkeit. Vorzugsweise sind die beiden Lagen 29a und 29b in das gummiartige Elastomermaterial einvulkanisiert. Auch bei diesem Polierkopf 16 sind Durchgänge 28 für das Poliermittel in Form von feinen Bohrungen oder Kapillaren vorgesehen, über die das Poliermittel aus dem konischen bzw. trichterförmigen Druckraum 27 an die Außenseite des Polierkopfes gelangt.

Bei dem in Fig. 3 dargestellten Ausführungsbeispiel entspricht der Werkzeugschaft 15 des Polierwerkzeugs 10 dem in Fig. 2 dargestellten äußeren Schaftteil 11, d.h. der Werkzeugschaft 15 ist einteilig ausgebildet. Die Werkzeugaufnahme SK40 ist eine Steilkegel-Aufnahme, an deren integriertem Endteil 35 ein hohlzylindrischer Ansatz 36 angeformt ist. In diesen Ansatz 36 greift ein verdickter Endflansch des Schaftteils 11 ein, der mittels einer Überwurfmutter 13 fixiert wird. Die Funktionsweise dieses Ausführungsbeispiels entspricht derjenigen der Ausführung nach Fig. 2. Es kann eine Kartusche 30 mit darin längsbewegbarem Kolben 31 verwendet werden, die nach Aufschrauben der Überwurfmutter 13 ersetzt werden kann. Die Kartusche 30 kann auch weggelassen werden, wobei in diesem Fall die Poliermittel-Füllung direkt in die offene Kammer 22 des abgebauten Werkzeugschafts eingebracht und der Verdrängerkolben positioniert wird.

Die Fig. 4 zeigt das in die Werkzeugaufnahme 4 (WZ_HSK63) eingebaute Polierwerkzeug 10. Der maschinenseitige innere Schaftteil 12 sitzt in der zentralen Ausnehmung der Werkstückaufnahme 4 und wird durch den in die Nut 19 eingreifenden Schraubbolzen 20 fixiert. Der äußere Schaftteil 11 entspricht denen der Ausführungsbeispiele der Fig. 1 bis 3.

Die Erfindung ist nicht auf die dargestellten Ausführungsbeispiele beschränkt. So kann der Polierkopf 16 statt der dargestellten balligen Außenform auch zylinderförmig mit abgerundeter Randkante, konisch bzw. kegelförmig oder auch scheibenförmig sein. Weiterhin kann für den Polierkopf 16 ein poröses schwammartiges Material von ausreichender Festigkeit gewählt werden, das einen kontinuierlichen Durchgang des hierfür ausgewählten fließfähigen Poliermittels zulässt.

Mit der Erfindung wird ein Bearbeitungssystem geschaffen, mit welchem komplexe Spanflächen auch komplizierter Konturen automatisch und ohne manuelle Eingriffe unabhängig von der jeweiligen Form der Konturen in einer Aufspannung gefräst, geschliffen und bis auf Hochglanz poliert werden können. Zu diesem Zweck werden die erfindungsgemäß ausgebildeten Polierwerkzeuge in der CNC-gesteuerten Fünf-Achs-Fräsmaschine wie die herkömmlichen Spanwerkzeuge genutzt, d.h. in einer entsprechenden Anzahl in dem jeweiligen Werkzeugmagazin vorgehalten und in die Arbeitsspindel eingewechselt. Da die Arbeitsspindeln der im Formenbau eingesetzten Fräsmaschinen und Bearbeitungszentren in mehreren Achsen durch entsprechende Schwenkbewegungen des Spindelkopfes oder aber des Werkstücktisches arbeiten können, ergeben sich für das Polieren gleiche oder ähnliche Verhältnisse wie für die Fräsbearbeitung. Somit ergibt sich für die hochkomplexen programmgesteuerten Werkzeugmaschinen und Bearbeitungszentren eine weitere Nutzungsmöglichkeit, insbesondere während der Nachtschichten, durch die die zuvor in mehreren Fräsgängen gespanten Werkstücke geschliffen und letztendlich auch poliert werden können. Insbesondere die äußerst langwierigen Polierarbeiten ergeben eine beachtliche Zeit- und Kosteneinsparung. Bei dem Polierverfahren unter Anwendung der erfindungsgemäßen Vorrichtung wird ein in die Arbeitsspindel automatisch mittels der Maschinensteuerung und des Werkzeugwechslers eingewechseltes Polierwerkzeug drehangetrieben und in mehreren Achsen kontinuierlich oder zyklisch bewegt. Die einstellbaren Drehzahlen betragen in der Regel mehrere 1000 bis einige 10 000 Upm. Durch gesteuerte dreidimensionale Bewegungen der Arbeitsspindel und/oder des Werkstücks incl. der möglichen Schwenkbewegungen wird das Polierwerkzeug auf der zu bearbeitenden Werkstückfläche bewegt. Durch die Maschinensteuerung wird die jeweils optimierte Ausrichtung des Polierwerkzeugs bzw. des Werkzeugschafts vorgegeben, um damit sicherzustellen, dass die effektivsten Bereiche des Polierkopfes an der Werkstückoberfläche wirksam sind. Wesentlich für den Poliervorgang und auch für die erzielte Glätte ist, dass der Polierkopf mit einem nach vorgewählten Parametern optimalen praktisch konstanten Andruck an der Werkstückfläche bewegt wird. Die Bewegungen werden hinsichtlich Geschwindigkeit, Bahnverlauf und Richtung von der Maschinensteuerung vorgegeben, wobei die Polierbewegungen auf der jeweiligen Fläche so oft wiederholt werden, bis der gewünschte Poliergrad erreicht ist. Der konstante leichte Andruck des Polierkopfes wird dadurch erreicht, dass im sogenannten "Untermaß" gearbeitet wird, d.h., die in der Maschinensteuerung abgelegten Abmessungen des Polierkopfes berücksichtigen eine gewollte Verformung des Kopfmaterials, die einem bestimmten Druckwert entspricht.

Der Druck, mit dem das Poliermittel aus der Zylinderkammer 32 herausgedrückt wird, entspricht dem Druck in der maschinenseitigen Kammer 33, der über den Kanal 18 aus der Arbeitsspindel 1 zugeführt wird. Während des Poliervorganges sind die Arbeitsmedien der Fräsmaschine, beispielsweise das Kühl- und Schmiermittel, die äußere Druckluft usw., abgeschaltet und nur die der Arbeitsspindel innen zugeführte Blasluft ist wirksam. Geregelt wird diese Blasluft durch ein in Fig. 5 dargestelltes Druckregelventil 38, das in die Druckluftzuleitung 39 zur Arbeitsspindel 1 eingeschaltet ist.

## Patentansprüche

1. Vorrichtung zum Polieren von Werkstückoberflächen mit
- einer Werkzeugaufnahme (4), die in eine Arbeitsspindel einer programmgesteuerten Werkzeugmaschine einspannbar ist,
- einem in der Werkzeugaufnahme (4) befestigten Polierwerkzeug (10), das einen Werkzeugschaft (15) und einen an dessen freiem Ende angeordneten Polierkopf (16) enthält, und
- einer Poliermittelversorgung zum Polierkopf (16), der Durchgänge (28) für das Poliermittel enthält,
- wobei der Werkzeugschaft (15) eine über einen Kanal (18) mit einem Druck beaufschlagbare Kammer (22) enthält, die zumindest teilweise mit dem Poliermittel gefüllt und mit dem Polierkopf (16) verbunden ist,
**dadurch gekennzeichnet, dass**
- die zylinderförmige Kammer (22) im Werkzeugschaft (15) über den Kanal (18) mit der Druckmittelversorgung der Werkzeugmaschine verbindbar ist,
- ein Verdrängerkolben (31) in der zylinderförmigen Kammer (22) axial verschiebbar angeordnet ist, dessen eine Stirnseite mit dem Druckmittel der Werkzeugmaschine beaufschlagbar ist, und der mit seiner anderen Stirnseite auf das in der Kammer (22) befindliche Poliermittel einwirkt, und dass
- der am freien Ende des Werkzeugschafts (15) befestigte Polierkopf (16) mit der Kammer (22) über einen Kanal (25) in Verbindung steht, über den das Poliermittel vom Verdrängerkolben (31) aus der Kammer (22) zum Polierkopf (16) gedrückt wird.

2. Vorrichtung nach Anspruch 1,
**dadurch gekennzeichnet, dass**
die Polierwerkzeuge (10) aus einem Magazin mittels eines Werkzeugwechslers in die Arbeitsspindel (1) der programmgesteuerten Fräsmaschine wechselbar sind.

3. Vorrichtung nach einem der vorstehenden Ansprüche,
**dadurch gekennzeichnet, dass**
der Werkzeugschaft (15) einteilig ausgebildet und für einen Zugang zur Kammer (22) mit der Werkzeugaufnahme (4) lösbar verbunden ist.

4. Vorrichtung nach Anspruch 1 oder 2,
**dadurch gekennzeichnet, dass**
der Werkzeugschaft (15) aus einem in der Werkzeugaufnahme (4) fixierbaren maschineninneren Schaftteil (12) und aus einem die Kammer (22) mit der Poliermittelfüllung enthaltenden äußeren Schaftteil (11) besteht, an dessen äußerem Ende der Polierkopf (16) befestigt ist, wobei die beiden Schaftteile (11, 12) lösbar miteinander verbunden sind.

5. Vorrichtung nach einem der vorstehenden Ansprüche,
**dadurch gekennzeichnet, dass**
in dem zum Polierkopf (16) führenden Kanal (25) ein Stellventil (26) angeordnet ist.

6. Vorrichtung nach einem der vorstehenden Ansprüche,
**dadurch gekennzeichnet, dass**
der im Werkzeugschaft (15) verlaufende axiale Kanal (25) in einem trichterförmigen Druckraum (27) endet, von dem mehrere Durchgangsbohrungen (28) im Polierkopf (16) bis zu dessen Außenseite verlaufen.

7. Vorrichtung nach einem der vorstehenden Ansprüche,
**dadurch gekennzeichnet, dass**
in der Kammer (22) im Werkzeugschaft (15) eine auswechselbare Kartusche (30) aus vorzugsweise Kunststoff angeordnet ist.

8. Vorrichtung nach einem der vorstehenden Ansprüche,
**dadurch gekennzeichnet, dass**
der Polierkopf (16) zumindest teilweise aus einem Elastomer oder einem Faser-Verbund-Werkstoff besteht.

9. Vorrichtung nach einem der vorstehenden Ansprüche,
**dadurch gekennzeichnet, dass**
der Polierkopf (16) aus einem für das Poliermittel durchlässigen Werkstoff wie Filz, Schwamm, Stahlbürste besteht oder Bohrungen (28) für den Durchgang des Poliermittels enthält.

10. Vorrichtung nach Anspruch 8 oder 9,
**dadurch gekennzeichnet, dass**
der Polierkopf (16) aus einem Kernelement aus ggf. faserverstärktem Elastomer besteht, das mit einer oder mehreren Lagen (29a, 29b) aus einem isolierenden Fasermaterial und aus einem hochfesten synthetischen Gewebe überzogen ist.

11. Vorrichtung nach einem der vorstehenden Ansprüche,
**dadurch gekennzeichnet, dass**
das in die Kammer (22) eingeleitete Druckmittel die Kühlschmierflüssigkeit oder Druckluft der Werkzeugmaschine ist.

## Claims

1. An apparatus for polishing workpiece surfaces comprising
- a tool holder (4) which can be clamped into a work spindle of a program-controlled machine tool,
- a polishing tool (10) which is mounted in the tool holder (4) and which contains a tool shank (15) and a polishing head (16) arranged at the free end thereof, and
- a polishing agent supply to the polishing head (16) which contains passages (28) for the polishing agent,
- wherein the tool shank (15) contains a chamber (22) which is pressurized through a channel (18) and which is at least partially filled with a polishing agent and is connected to the polishing head (16),
**characterized in that**
- the cylindrical chamber (22) in the tool shank (15) can be connected to the pressure agent supply of the machine tool via the channel (18),
- a displacement piston (31) in the cylindrical chamber (22) is arranged in an axially movable fashion, the pressure agent of the machine tool can be applied to the front side of said piston, and the other front side of said piston acts on the polishing agent in the chamber (22), and that
- the polishing head (16) attached to the free end of the tool shank (15) communicates with the chamber (22) through a channel (25) through which the polishing agent is forced from the displacement piston (31) out of the chamber (22) to the polishing head (16).

2. The apparatus according to claim 1,
**characterized in that**
the polishing tools (10) from a magazine can be exchanged by means of a tool change in the work spindle (1) of the program-controller milling machine.

3. The apparatus according to any of the preceding claims,
**characterized in that**
the tool shank (15) is made of one piece and is detachably connected to the tool holder (4) for an access to the chamber (22).

4. The apparatus according to claim 1 or 2,
**characterized in that**
the tool shank(15) consists of a shank part (12) inside the machine, wherein said part can be fixed in the tool holder (4), and of an outer shank part (11) which contains the chamber (22) with the polishing agent filling and at the outer end of which the polishing head (16) is attached, wherein the two shank parts (11, 12) are detachably connected to one another.

5. The apparatus according to any of the preceding claims,
**characterized in that**
a control valve (26) is arranged in the channel (25) leading to the polishing head (16).

6. The apparatus according to any of the preceding claims,
**characterized in that**
the axial channel (25) extending in the tool shank (15) ends in a funnel-shaped pressure chamber (27) from where several through bores (27) extend in the polishing head (16) to the outer side thereof.

7. The apparatus according to any of the preceding claims,
**characterized in that**
in the chamber (22) an exchangeably cartridge (30) preferably made of plastic material is arranged in the tool shank (15).

8. The apparatus according to any of the preceding claims,
**characterized in that**
the polishing head (16) consists, at least in part, of an elastomer or the fiber-composite material.

9. The apparatus according to any of the preceding claims,
**characterized in that**
the polishing head (16) consists of a material such a felt, sponge, steel brush, which is permeable to the polishing agent or contains bores (28) for the passage of the polishing agent.

10. The apparatus according to claim 8 or 9,
**characterized in that**
the polishing head (16) consists of a core element which is made of optionally fiber-reinforced elastomer and which is coated with one or more layers (29a, 29b) of an insulating fiber material and a high-strength synthetic fabric.

11. The apparatus according to any of the preceding claims,
**characterized in that**
the pressure agent fed into the chamber (22) is the liquid cooling lubricant or compressed air of the machine tool.

## Revendications

1. Dispositif de polissage de surface de pièces avec
- un logement d'outil (4) pouvant être enserré dans une broche d'une machine-outil commandée par programme,
- un outil de polissage (10) fixé dans le logement d'outil (4), comprenant une tige d'outil (15) et une tête de polissage (16) disposée à l'extrémité libre de celle-ci, et
- une alimentation de la tête de polissage (16) en agent de remplissage munie d'ouvertures (28) destinées à laisser passer l'agent polissant,
- la tige d'outil (15) renfermant une chambre (22) pouvant être mise sous pression via un canal (18), ladite chambre étant remplie en partie avec l'agent polissant et reliée à la tête de polissage (16),
**caractérisé en ce que**
- la chambre cylindrique (22) située dans la tige d'outil (15) peut être reliée à l'alimentation en agent sous pression de la machine-outil via le canal (18),
- un piston déplaceur (31), pouvant être déplacé dans le sens axial, est disposé dans la chambre cylindrique (22) de la tige d'outil (15), sa face frontale pouvant être soumise à une pression exercée par l'agent de pression de la machine-outil, son autre face agissant sur l'agent polissant contenu dans la chambre (22), et **en ce que**
- la tête de polissage (16) fixée à l'extrémité libre de la tige d'outil (15) est reliée à la chambre (22) par un canal (25) via lequel l'agent polissant est comprimé par le piston déplaceur (31) depuis la chambre (22) jusqu'à la tête de polissage (16).

2. Dispositif selon la revendication 1,
**caractérisé en ce que**
les outils de polissage (10) peuvent être changés et mis en place dans la broche (1) de la fraiseuse commandée par programme au moyen d'un chargeur d'outil.

3. Dispositif selon l'une quelconque des revendications précédentes,
**caractérisé en ce que**
la tige d'outil (15) est constituée d'une seule partie et est reliée de façon amovible au logement d'outil (4) pour avoir un accès à la chambre (22).

4. Dispositif selon les revendications 1 ou 2,
**caractérisé en ce que**
la tige d'outil (15) est constituée d'une partie tige (12) intérieure à la machine pouvant être fixée dans le logement d'outil (4) et d'une partie tige (11) extérieure à la machine renfermant la chambre (22) contenant l'agent polissant aux extrémités de laquelle est fixée la tête de polissage (16), les deux parties tige (11, 12) étant reliées entre elles de façon amovible.

5. Dispositif selon l'une quelconque des revendications précédentes,
**caractérisé en ce que**
le canal (25) menant à la tête de polissage (16) comporte une vanne de régulation (26).

6. Dispositif selon l'une quelconque des revendications précédentes,
**caractérisé en ce que**
le canal (25) axial situé dans la tige d'outil (15) aboutit à une chambre de pression (27) en forme d'entonnoir à partir de laquelle se trouvent plusieurs ouvertures de passage (28) dans la tête de polissage (16) jusqu'au côté extérieur de celle-ci.

7. Dispositif selon l'une quelconque des revendications précédentes,
**caractérisé en ce que**
la chambre (22) de la tige d'outil (15) renferme une cartouche (30) échangeable en plastique de préférence.

8. Dispositif selon l'une quelconque des revendications précédentes,
**caractérisé en ce que**
la tête de polissage (16) est fabriquée au moins en partie en élastomère ou en un matériau composite à base de fibres.

9. Dispositif selon l'une quelconque des revendications précédentes,
**caractérisé en ce que**
la tête de polissage (16) est constituée d'un matériau laissant passer l'agent de polissant tel que feutre, éponge, brosse acier, ou comporte des ouvertures (28) pour laisser passer l'agent polissant.

10. Dispositif selon les revendications 8 ou 9,
**caractérisé en ce que**
la tête de polissage est constituée d'un élément noyau en élastomère, le cas échéant renforcé de fibres, recouvert d'une ou de plusieurs couches (29a, 29b) de matériau isolant à base de fibre et d'un tissu synthétique hautement résistant.

11. Dispositif selon l'une quelconque des revendications précédentes,
**caractérisé en ce que**
l'agent de pression introduit dans la chambre (22) est l'agent de lubrification et de refroidissement de la machine ou l'air comprimé de la machine.
